# EUROPÄISCHE PATENTSCHRIFT

(11) **EP 3 353 088 B1**
(45) Veröffentlichungstag und Bekanntmachung des Hinweises auf die Patenterteilung: **21.08.2019**
(21) Anmeldenummer: 16765925.9
(22) Anmeldetag: 09.09.2016
(51) Int. Cl.: B65D 77/04

(54) **PALETTENCONTAINER**
PALLET CONTAINER
CONTENEUR SUR PALETTE

(30) Priorität: 23.09.2015 DE 102015012163
(43) Veröffentlichungstag der Anmeldung: 01.08.2018
(73) Patentinhaber: Mauser-Werke GmbH, 50321 Brühl (DE)
(72) Erfinder: WEYRAUCH, Detlev, 52372 Kreuzau-Untermaubach (DE); WAHMES, Lukas, 48165 Münster (DE)
(86) Internationale Anmeldenummer: PCT/EP2016/001523
(87) Internationale Veröffentlichungsnummer: WO 2017/050420

(56) Entgegenhaltungen:
- WO-A1-2012/085941
- DE-A1- 10 161 693
- DE-A1-102011 052 639
- DE-U1- 9 418 078
- DE-U1- 29 520 143

## Beschreibung

Die Erfindung betrifft einen Palettencontainer zur Lagerung und zum Transport von insbesondere brennbaren oder leicht entzündlichen flüssigen Füllgütern mit einem dünnwandigen starren Innenbehälter aus thermoplastischem Kunststoff zur Aufnahme des flüssigen Füllgutes, mit einem den Kunststoff-Innenbehälter als Stützmantel dicht umschließenden Rohrgitterrahmen aus miteinander verschweißten Rohren und mit einer Bodenpalette, auf welcher der Kunststoffbehälter aufliegt und mit welcher der Rohrgitterrahmen fest verbunden ist, wobei der Kunststoff-Innenbehälter innerhalb des Rohrgitterrahmens von einer Feuerschutz-Isoliermatte umschlossen ist und die Bodenpalette als Composite-Palette aus Stahlblech-Rahmen mit Kunststoff-Füßen ausgestaltet ist.

### Stand der Technik:

Ein ähnlicher Palettencontainer mit Stahlpalette ist aus der DE 197 47 690 A1 bekannt, der sich durch eine feuerhemmende Bauweise auszeichnen und eine hinreichende Feuerwiderstandsfähigkeit besitzen soll. Dazu ist bei diesem Palettencontainer zwischen Kunststoff-Innenbehälter und Gitterkäfig eine dünnwandige thermische Isolierung angeordnet, die aus Pappe und Aluminiumfolie besteht. Diese plattenförmige Isolierung soll auch zumindest bei Stahlpaletten zwischen Innenbehälter-Unterboden und Paletten-Oberboden eingesetzt sein. Nachteilig bei dieser bekannten Ausführung ist, dass die bodenseitige Entnahmearmatur und der gesamte Innenbehälter-Oberboden mit Einfüllstutzen und Schraubkappe frei und offen zugänglich bleibt und diese Bauteile somit völlig ungeschützt den Flammen eines angrenzenden Feuers ausgesetzt sind. Dadurch kann dieser Palettencontainer mit unzureichendem Flammenschutz nur sehr kurzzeitig den Einwirkungen eines von außen einwirkenden Feuers widerstehen.

In der DE 101 61 693 A1 wird ein gattungsgemäßer Palettenbehälter mit Feuerschutz-Ausstattung auf einer Stahlpalette offenbart, bei dem zwischen Innenbehälter und Gitterrahmen ein aus Blechtafeln bestehender Brandschutzmantel und eine zusätzliche Feuer- und Wärmeisolierung angeordnet ist, die auch den Ober- und Unterboden des Kunststoff-Innenbehälters bedeckt. Der Kunststoff-Innenbehälter ist zur Ableitung von elektrischen Ladungen zudem noch von einer gitterartigen Umhüllung aus dünnem Metalldraht umschlossen. Dieser bekannte Palettenbehälter mit verbesserter Feuerschutz-Ausstattung soll den Feuerschutzrichtlinien nach der US-Norm NFPA-30 zur Lagerung von brennbaren und leicht entzündlichen Flüssigkeiten, die von den Underwriters Laboratories (UL) überwacht werden, entsprechen und soll die Innenblase bei Feuer mindestens 20 Minuten lang bei Unterstützung durch eine Sprinkleranlage vor Beschädigung bzw. gegen Auslaufen des flüssigen Füllgutes schützen.

Bei einem aus der EP 1 481 918 A1 bekannten Palettencontainer mit Holzpalette ist zur Ableitung von elektrischen Ladungen an wenigstens einem Palettenfuß ein Ableitblech angebracht, das eine elektrische Verbindung vom Metallgitterkäfig zum Boden darstellen soll. Eine verbesserte Lösung für die gleiche Problematik wird in der EP 2 433 880 A1 beschrieben. Dort ist bei einem Palettenbehälter mit Kufen-Palette wenigstens ein Kunststoff-Fuß mit einem Blechformteil versehen, das zur Ableitung einer elektrischen Aufladung in einer Ausnehmung innerhalb des Kunststoff-Fußes angeordnet ist und einen Standkontaktabschnitt und eine Stapelkontaktfläche aufweist. Weiterhin ist ein entsprechender Kunststoff-Behälter mit einem metallischen Blechformteil innerhalb eines Paletten-Eckfußes zur Ableitung von elektrischen Ladungen in den Standboden aus der Druckschrift JPH11157535 (A) bekannt. Bei dem zuletzt genannten Stand der Technik geht es ausschließlich um die Verhinderung von elektrischen Aufladungen der Palettenbehälter bzw. der Kunststoff-Innenbehälter; eine Verwendung für einen feuergeschützten Einsatz ist bei diesen Flüssigkeitsbehältern nicht vorgesehen.

In der Druckschrift WO 2012/085941 A1 wird ein Palettencontainer mit einer Composite-Palette beschrieben, die eine besondere Ausführung für den Einsatz eines Hubrollenwagens vorsieht. Üblicherweise verläuft das umlaufende Boden-Rohrgestänge in einer Ebene unterhalb der Eck- und Mittelfüße. Für den Eingriff der flachen Gabeln eines Gabelstaplerfahrzeugs in die seitlichen Aussparungen der Bodenpalette bereitet das keine Probleme. Bei einem Hubrollenwagen müssen allerdings die vorderen Rollen der Hubgabeln über das umlaufende Boden-Rohrgestänge laufen. Dazu ist das Boden-Rohrgestänge innerhalb der seitlichen Aussparungen der Bodenpalette üblicherweise abgeflacht ausgebildet. Bei der in dieser Schrift beschriebenen speziellen Palettenkonstruktion ist das umlaufende Boden-Rohrgestänge innerhalb der seitlichen Aussparungen der Bodenpalette nach oben geführt, so dass es direkt unterhalb der Tragplatte für den Innenbehälter verläuft und seitlich der Eck- und Mittelfüße jeweils nach oben bzw. unten führt, so dass ein Hubrollenwagen frei und ungehindert in die seitlichen Aussparungen der Bodenpalette einfahren kann. Dabei wirken die vertikalen Teilstücke des Boden-Rohrgestänges seitlich der Eck- und Mittelfüße als hitzebeständige Stützelemente aus Stahlrohr für die Kunststoff-Füße.

Die DE 94 18 078 U1 offenbart einen stapelbaren Palettenbehälter mit einer als Doppeltiefziehpalette ausgebildeten Kunststoff-Palette. Zur Stabilisierung der Kunststoff-Eckfüße und dass auch bei erhöhten Umgebungstemperaturen keine störenden Verformungen auftreten, wenn zwei oder mehr der Palettenbehälter im gefüllten Zustand gestapelt oder transportiert werden, ist in die hohlen, nach oben offenen Eckfüsse jeweils eine vorzugsweise ebenfalls aus Kunststoff bestehende Lastaufnahmeplatte orthogonal zur Winkelhalbierenden des rechten Winkels der Eckfußseitenwände eingesetzt, die den Boden der Eckfüße abstützt und versteift, wobei der untere Abschlußrahmen des Drahtgitter-Außenmantels die Lastaufnahmeplatte mit einem Bogenteil seines Eckkrümmungsbereichs überfasst.

Die Veröffentlichung DE 295 20 143 U1 betrifft in einer Ausführungsform einen Palettenbehälter mit Kunststoff-Innenbehälter und umschließenden Gitterrohr-Rahmen auf einer Stahlpalette, an die bodenseitig ein umlaufendes ebenes Boden-Rohrgestänge angeschweißt ist. Der Kernpunkt dieses Konstruktionsvorschlages besteht darin, dass wenigstens einige der vertikalen Gitterstäbe des Gitterrohr-Rahmens verlängert ausgebildet sind und sich wenigstens über die Hälfte der Höhe der Bodenpalette darin erstrecken, wobei die Bodenpalette als hölzerne Konstruktion, Metallkonstruktion oder Kunststoff-Konstruktion ausgebildet sein kann.

Die Druckschrift DE 10 2011 052639 A1 beschreibt eine Transporteinheit, insbesondere für einen Großladungsträger wie z. B. einen Palettenbehälter oder eine Palette aus Vollkunststoff, die mit einem Dämpfungselement versehen ist, das in Richtung eines zu erwartenden Lasteintrages unter Widerstand komprimierbar ist. Dabei ist das Dämpfungselement in einen Hohlraum eines Fußteils oder eines Stützelements eingesetzt und weist mehrere Wandabschnitte auf, die einen dünnwandigen Hohlkörper aufspannen. Zwei in Lasteintragsrichtung beabstandete, planparallele Stirnwandabschnitte sind an ihren Kanten über zumindest zwei nach außen gewölbte und in Wölbungsrichtung biegeelastisch oder plastisch verformbare Seitenwandabschnitte miteinander verbunden. Die Dämpfungselemente bestehen aus 2 mm starkem Metallblech und sollen bei Absturz der Transporteinheit eine übermäßige Deformation der Fußteile vermeiden.

### Problematik :

Bei einem Einsatz von Composite-Paletten mit Kunststoff-Eckfüßen für UL-IBCs kann es vorkommen, dass im Fall eines länger andauernden Feuers mit starker Hitzeeinwirkung von außen eben diese Kunststoff-Eckfüße zu erweichen beginnen und danach zu brennen anfangen. Dadurch wird die Standfestigkeit von befüllten Palettencontainern stark beeinträchtigt und es kann bei übereinandergestapelten Palettencontainern sogar zu einem Umstürzen eines solchen Stapels kommen. Diese besondere Problematik tritt bei reinen Stahlpaletten natürlicherweise nicht auf.

### Aufgabe:

Es ist Aufgabe der vorliegenden Erfindung einen mit Composite-Palette aus Stahlblech-Rahmen und Kunststoff-Füßen ausgestatteten Palettencontainer mit Flammschutz-Ausrüstung derart weiter auszubilden, dass die bestehenden Nachteile des Standes der Technik überwunden werden, und dass durch eine besondere Bauweise desselben eine hinreichende Feuerwiderstandsfähigkeit mit beständiger Standfestigkeit auch bei erhöhter thermischer Belastung, wie z. B. bei direkter Einwirkung von Feuer gegeben ist.

Lösung: Diese Aufgabe wird mit den speziellen Merkmalen des Patentanspruchs 1 gelöst. Die Merkmale in den Unteransprüchen beschreiben weitere vorteilhafte Ausgestaltungsmöglichkeiten des erfindungsgenmäßen Palettencontainers. Die vorgeschlagene technische Lehre eröffnet einen Einsatz der Composite-Palette bei einem UL-IBC, wobei insbesondere für befüllte, übereinandergestapelte UL-IBCs die Standfestigkeit (Stapelbelastbarkeit) erhalten bleibt und ein Umstürzen der UL-IBC verhindert wird. Dies wird in effektiver Weise dadurch gelöst, dass jedem Kunststoff-Eckfuß wenigstens ein separates hitzebeständiges Stützelement zugeordnet ist, das derart ausgebildet ist, dass es auch bei hoher thermischer Belastung starke Druckkräfte in Vertikalrichtung überträgt. Dadurch kann ein Kunststoff-Eckfuß als solcher erweichen und sogar verbrennen, ohne dass - im Fall eines Feuers - die Standfestigkeit von befüllten, übereinandergestapelten UL-IBCs in nachteiliger Weise beeinträchtigt wird. In vorteilhafter Weise ist das Stützelement von außen nicht sichtbar innerhalb des Kunststoff-Eckfußes der Composite-Palette angeordnet und stützt sich nach oben gegen eine obere, auf dem äußeren Rand der oberen Tragplatte verlaufende Winkelschiene und nach unten gegen das umlaufende Boden-Rohrgestänge ab.

Das Stützelement ist aus einem stabilen länglichen Stahlblechstreifen gefertigt. Es ist in einem einfachen Stanz- und Biegeverfahren zu einem hohlen rohrförmigen Stützkörper eingeformt, eingefaltet und/oder eingebogen und durch wechselseitige Einbiegungen derart ausgebildet, dass es eine ebene Seitenwandung (Basis-Seitenwandung) und zwei gegenüberliegende V-förmig nach innen eingeformte Seitenwandungen aufweist, wobei am oberen und unteren Ende durch Einbiegungen aus einer Seitenwandung jeweils ein einteilig entstandenes Deckelteil bzw. Bodenteil angeformt ist. Vorzugsweise überdecken das obere Deckelteil und das untere Bodenteil des Stützelements jeweils die beiden nach innen eingeformten winkligen Seitenwandungen und stützen sich gegen diese ab. Da das Stützelement in der Praxis weniger durch Zugbelastung sondern viel mehr durch starke Druckbelastung beansprucht wird, ist in einer bevorzugten Ausführung das obere Deckelteil des hohlen Stützelements innerhalb des Kunststoff-Eckfußes nach oben fest mit einer auf dem äußeren Rand der oberen Tragplatte verlaufenden Winkelschiene verbunden (z. B. vernietet oder verschraubt) und das Stützelement nach unten mit dem unteren Bodenteil auf dem bodenseitigen umlaufenden Rohrgestänge fixiert, wobei das Stützelement ansonsten frei von einer direkten festen Verbindung mit dem Kunststoff-Eckfuß ist und somit keine Spannungen auf diesen ausübt.

Die Erfindung wird nachfolgend anhand eines in den Zeichnungen dargestellten bevorzugten Ausführungsbeispiels näher erläutert und beschrieben. Es zeigen:
- Figur 1: in perspektivischer Ansicht einen erfindungsgemäßen Palettencontainer auf einer Composite-Palette mit Feuerschutz-Ausstattung,
- Figur 2: die Composite-Palette gem. Fig. 1 in perspektivischer Ansicht,
- Figur 3: die Composite-Palette gem. Fig. 2 ohne Deckplatte in perspektivischer Ansicht,
- Figur 4: die Composite-Palette gem. Fig. 2 ohne Deckplatte und ohne Kunststoff-Eckfüße in perspektivischer Ansicht,
- Figur 5: ein Stützelement aus einem Kunststoff-Eckfuß in perspektivischer Ansicht,
- Figur 6: eine Bodenansicht auf das Stützelement gem. Fig. 5,
- Figur 7: eine perspektivische Teilansicht außenseitig auf eine Ecke der Composite-Palette gem. Fig. 2 mit aufgeschnittenem Kunststoff-Eckfuß und eingesetztem Stützelement

In Figur 1 ist mit der Bezugsziffer 10 ein erfindungsgemäßer Palettencontainer (UL-IBC) mit einem Füllvolumen von 1000 I bezeichnet, mit einem (nicht sichtbaren) dünnwandigen starren Innenbehälter aus thermoplastischem Kunststoff für die Lagerung und den Transport von insbesondere gefährlichen brennbaren Flüssigkeiten, mit einem den Kunststoff-Innenbehälter als Stützmantel dicht umschließenden Rohrgitterrahmen 12 und mit einer Bodenpalette 14, auf welcher der Kunststoffbehälter aufliegt und mit welcher der Stützmantel fest verbunden ist. Der Rohrgitterrahmen 12 (Außenbehälter) des Palettencontainers 10 besteht aus miteinander verschweißten vertikalen und horizontalen Rohrstäben 16, 18. Um einen geschlossenen Außenbehälter zu erhalten, sind die umlaufenden horizontalen Rohrstäbe 16 jeweils miteinander verbunden. Die Bodenpalette 14 ist als Composite-Palette (Stahlrohr-Rahmen mit Kunststoff-Füßen) ausgebildet, mit einer oberen Tragplatte 20 aus Stahlblech zur Auflage des Kunststoff-Innenbehälters, mit im Spritzgussverfahren aus thermoplastischem Kunststoff hergestellten Eckfüßen 22 und Mittelfüßen 24 und mit einem unterhalb der Eck- und Mittelfüße 22, 24 umlaufenden Boden-Rohrgestänge 26 aus Stahlrohr.

Bei diesem Palettencontainer 10 ist eine Feuerschutz-Isoliermatte 28 als vollständige Umhüllung direkt zwischen dem Rohrgitterrahmen 12 und dem Kunststoff-Innenbehälter angeordnet. Auch der Oberboden und der Unterboden (= Palettenauflage) des Kunststoff-Innenbehälters sind von der Feuerschutz-Isoliermatte 28 bedeckt und geschützt. Für einen Zugang zur oberen Einfüllöffnung und zur unteren Entnahmearmatur sind entsprechende überlappende Zugangsklappen in die Isoliermatte 28 eingearbeitet.

Figur 2 zeigt die Composite-Bodenpalette 14 des Palettencontainers 10 aus Fig. 1 in perspektivischer Ansicht mit der oberen Tragplatte 20 aus Stahlblech, den Kunststoff- Eckfüßen 22 und -Mittelfüßen 24 und dem unteren umlaufenden Boden-Rohrgestänge 26 aus Stahlrohr; der Rohrgitterrahmen, der Kunststoff-Innenbehälter und die Feuerschutz-Isoliermatte wurden hier entfernt.

In Figur 3 ist in gleicher Weise die Composite-Bodenpalette gem. Fig. 2 in perspektivischer Ansicht dargestellt, nun auch noch ohne die obere Stahlblech-Tragplatte 20. Hier wird nun der obere Tragrohr-Rahmen direkt unterhalb der Tragplatte 20 ersichtlich. Das obere Tragrohr-Gestänge besteht aus zwei parallel zueinander, dicht nebeneinander zwischen zwei seitlichen Mittelfüßen 24 und vier diagonal zwischen allen vier Mittelfüßen 24 verlaufenden Stahlrohren, die mit der Stahlblech-Tragplatte 20 und zwei an den Längsseiten der Composite-Bodenpalette 14 verlaufenden Winkelschienen 32 den oberen Tragrahmen der Palette bilden. Die Eck-und Mittelfüße (22, 24) bilden den Abstand zum Auflageboden und schaffen den erforderlichen Platz für den Eingriff der Gabelzinken eines Gabelstapler-Fahrzeugs. Bodenseitig sind die Eck- und Mittelfüße (22, 24) zur Stabilisierung dieser Composite-Bodenpalette 14 auf dem umlaufenden Boden-Rohrgestänge 26 aus Stahlrohr befestigt. Das obere Tragrohr-Gestänge ist zur Erläuterung der vorliegenden Erfindung nicht von Bedeutung und wird von daher nicht weiter beschrieben. Die vorliegende Erfindung zielt vielmehr auf die Kunststoff-Eckfüße 22 mit den eingebauten Stützelementen 30 ab. Die Darstellung in Fig. 3 soll das Verständnis für den Aufbau der Composite-Palette erleichtern und letztendlich die Positionierung des Stützelements 30 verdeutlichen. Dazu ist die Composite-Palette in Figur 4 noch weiter "entblättert" und nun auch ohne die Kunststoff-Eckfüße in perspektivischer Ansicht dargestellt, so dass nun die Anordnung der vier Stützelemente 30 ersichtlich wird, was ja im Normalfall nicht gegeben ist, da die Stützelemente von außen nicht sichtbar innerhalb der Kunststoff-Eckfüße fixiert sind.

Die konstruktive Formgebung eines Stützelements 30 ist konkret in Figur 5 in perspektivischer Ansicht dargestellt. Hier wird deutlich, dass das Stützelement 30 aus einem stabilen länglichen Stahlblechstreifen besteht und zu einem hohlen rohrförmigen Stützkörper eingeformt, bzw. eingefaltet und eingebogen ist. Durch wechselseitige Einbiegungen des länglichen Stahlblechstreifens ist das hohle Stützelement 30 derart ausgebildet, dass es eine ebene Seitenwandung 34 (rückwärtige Basis-Seitenwandung) und zwei gegenüberliegende V-förmig nach innen eingeformte Seitenwandungen 36 aufweist. Durch weitere Einbiegungen der ebenen Seitenwandung 34 wurde dem hohlen Stützelement 30 am oberen und unteren Ende jeweils ein oberes Deckelteil 38 und ein Bodenteil 40 angeformt, wobei das obere Deckelteil 38 und das untere Bodenteil 40 des Stützelements 30 jeweils die beiden V-förmig nach innen eingeformten Seitenwandungen 36 überdecken und sich gegen diese abstützen. Die Wanddicke des Stahlblechstreifens beträgt etwa 2 mm, die Abmessungen des Stützelements 30 betragen in der Höhe ca. 90 mm und für das Deckel- bzw. Bodenteil etwa 40 x 40 mm. Die am linken Rand des Stützelements 30 erkennbare "Verzahnung" stellt die Verbindungslinie zwischen linker eingewinkelter Seitenwandung 36 und ebener rückwärtiger Basis-Seitenwandung 34 dar. Es handelt sich hier um eine Vielzahl von Stanzlöchern, die das Einbiegen der beiden eingewinkelten Seitenwandungen 36 um einen Winkel von größer 90 ° (hier ca. 135 °) erleichtern.

Figur 6 zeigt noch eine Bodenansicht auf das Stützelement 30 gemäß Fig. 5, mit Blick auf das untere Bodenteil 40, das um einen 90°-Winkel aus der oben ersichtlichen ebenen rückwärtigen Basis-Seitenwandung 34 heruntergebogen wurde. In gleicher Weise wurde das obere Deckelteil 38, von dem hier nur ein kurzes Stück ersichtlich ist, um 90° von der ebenen rückwärtigen Basis-Seitenwandung 34 umgebogen. Von den beiden eingewinkelten Seitenwandungen 36 ist hier auch nur jeweils ein Stück zu sehen. Im eingebauten Normalfall stützt sich das obere Deckelteil 38 von oben und das untere Bodenteil 40 von unten gegen die beiden eingewinkelten Seitenwandungen 36 ab. Das hier voll ersichtliche untere Bodenteil 40 weist eine etwas außermittig angebrachte Bohrung mit Seitenschlitz 44 und Gewindeeinformung für das Einschrauben einer Gewindeschraube auf. Wie gerade noch ersichtlich weist das obere Deckelteil 38 am Seitenrand eine einfache Bohrung 42 zum Einbringen einer Nietverbindung auf.

Schließlich ist in Figur 7 noch eine perspektivische Teilansicht außenseitig auf eine Ecke der Composite-Palette dargestellt, bei welcher der Kunststoff-Eckfuß 22 vorderseitig aufgeschnitten ist, so dass das fest eingebaute Stützelement 30 sichtbar wird, das oben mittels einer Nietverbindung (durch einfache Bohrung 42) fest gegen eine obere, auf dem äußeren Rand der oberen Tragplatte 20 verlaufende Winkelschiene 32 vernietet ist und unten mittels einer von unten eingedrehten Senkkopf-Gewindeschraube 46 (durch die etwas außermittig angebrachte Bohrung mit Seitenschlitz 44 und Gewindeeinformung) fest mit dem umlaufenden Boden-Rohrgestänge 26 verschraubt ist. Dabei ist der Kunststoff-Eckfuß 22 frei von einer direkten festen Verbindung mit dem Stützelement 30 oder dessen Verbindungsmitteln.

Direkt in das Kunststoffmaterial der Kunststoff-Eck- und Mittelfüße (22, 24) eingedrehte Befestigungsschrauben, die bei Überbeanspruchung oftmals herausgerissen werden, entfallen an dieser Stelle.

Die vorliegende erfindungsgemäße Lösung liefert sozusagen als Nebeneffekt den Vorteil, dass auf eine zusätzliche elektrische Ableitvorrichtung der üblicherweise nicht leitfähigen Kunststoff-Füße verzichtet werden kann. Bei UL-IBCs und deren Verwendung für leicht entzündliche oder explosionsgefährdete flüssige Füllgüter ist gemäß der erforderlichen Zulassungsverordnung eine Vorrichtung bzw. Maßnahme zur Ableitung elektrischer Ladungen in den Standboden zwingend vorgeschrieben. Die Stützelemente 30 in den vier Kunststoff-Eckfüßen 22 sind einerseits nach oben mit dem äußeren Rand der oberen Stahlblech-Tragplatte 20 verlaufenden Stahlblech-Winkelschiene 32 (sowie dem Rohrgitterrahmen 12) und andererseits mit dem unten umlaufenden Boden-Rohrgestänge 26 verschraubt. Dadurch ist eine Erdung des ableitfähigen Blasteils = Kunststoff-Innenbehälters über die leitfähige Innenschicht zur Gewebeaußenseite der Feuerschutz-Isoliermatte 28 und damit zum Rohrgitterrahmen 12 bzw. der Bodenpalette 14 gewährleistet.

Die zuvor aufgezeigten Merkmale der vorliegenden Erfindung ermöglichen es, einen besonderen Palettencontainer mit Flammschutz-Vorrichtung = UL-IBC auch mit einer Composite-Palette mit sonst hitzeempfindlichen Kunststoff-Palettenfüßen derart auszubilden, dass er wenigstens für eine Dauer von ca. 25 Minuten einer äußeren Flammeneinwirkung standhält.

Durch diese erfindungsgemäßen Maßnahmen wird erreicht, dass bei Hitzeeinwirkung durch Feuer und beginnender Erweichung des thermoplastischen Kunststoffmaterials der Palettenfüße ein einseitiges Einknicken der Palettenfüße und ein nachfolgendes Umstürzen von zwei befüllten übereinandergestapelten UL-IBCs verhindert wird.

Fazit: Die Kunststoff-Eckfüße von "normalen" Composite-Paletten stellen bei einer Verwendung für UL-IBCs einen Schwachpunkt dar, der wie aus der vorherigen Beschreibung und den Figuren-Darstellungen deutlich wurde, durch die technische Lehre der vorliegenden Erfindung leicht behoben werden kann.

### Bezugsziffernliste

- **10**: Palettencontainer
- **12**: Rohrgitterrahmen
- **14**: Bodenpalette
- **16**: horizontale Rohrstäbe (12)
- **18**: vertikale Rohrstäbe (12)
- **20**: obere Stahlblech-Tragplatte (14)
- **22**: Kunststoff-Eckfuß (14)
- **24**: Kunststoff-Mittelfuß (14)
- **26**: Boden-Rohrgestänge (14)
- **28**: Feuerschutz-Isoliermatte (10)
- **30**: Stützelement (22)
- **32**: Winkelschiene (14)
- **34**: ebene Seitenwandung (30)
- **36**: eingewinkelte Seitenwandung (30
- **38**: oberes Deckelteil (30)
- **40**: unteres Bodenteil (30)
- **42**: einfache Bohrung (38)
- **44**: Bohrung mit Seitenschlitz (40)
- **46**: Gewindeschraube (44)

## Patentansprüche

1. Palettencontainer (10) zur Lagerung und zum Transport von insbesondere brennbaren oder leicht entzündlichen flüssigen Füllgütern mit einem dünnwandigen starren Innenbehälter aus thermoplastischem Kunststoff, mit einem den Kunststoff-Innenbehälter als Stützmantel dicht umschließenden Rohrgitterrahmen (12) aus miteinander verschweißten horizontalen und vertikalen Rohrstäben (16, 18), wobei der Kunststoff-Innenbehälter von einer Feuerschutz-Isoliermatte (28) umschlossen ist, und mit einer Bodenpalette (14), auf welcher der Kunststoffbehälter aufliegt und mit welcher der Rohrgitterrahmen (12) fest verbunden ist, wobei die Bodenpalette (14) mit oberer Tragplatte (20) aus Stahlblech, mit Eckfüßen (22) und Mittelfüßen (24) und mit einem unterhalb der Eck- und Mittelfüße (22, 24) umlaufenden Boden-Rohrgestänge (26) aus Stahlrohr ausgebildet ist,
**dadurch gekennzeichnet, dass**
die Bodenpalette (14) in Composite-Ausführung ausgebildet ist, wobei die Eckfüße (22) und die Mittelfüße (24) im Spritzgussverfahren aus thermoplastischem Kunststoff hergestellt sind und wobei jedem Kunststoff-Eckfuß (22) wenigstens ein separates hitzebeständiges Stützelement (30) zugeordnet ist, das derart gestaltet ist, dass es auch bei hoher thermischer Belastung starke Druckkräfte in Vertikalrichtung überträgt, wobei das Stützelement (30) aus einem stabilen länglichen Stahlblechstreifen besteht und zu einem hohlen rohrförmigen Stützkörper eingeformt, eingefaltet und/oder eingerollt ist und durch wechselseitige Einbiegungen derart ausgebildet ist, dass es eine ebene Seitenwandung (34) und zwei gegenüberliegende V-förmig nach innen eingeformte Seitenwandungen (36) und am oberen und unteren Ende jeweils ein durch Einbiegungen aus einer Seitenwandung entstandenes Deckelteil (38) bzw. Bodenteil (40) aufweist.

2. Palettencontainer (10) nach Anspruch 1,
**dadurch gekennzeichnet, dass**
das obere Deckelteil (38) und das untere Bodenteil (40) des Stützelementes (30) jeweils die drei Seitenwandungen (34, 36) überdeckt und sich gegen diese abstützt.

3. Palettencontainer (10) nach Anspruch 1 oder 2,
**dadurch gekennzeichnet, dass**
das obere Deckelteil (38) des hohlen Stützelementes (30) innerhalb des Kunststoff-Eckfußes (22) nach oben mit einer auf dem äußeren Rand der oberen Tragplatte (20) verlaufenden Winkelschiene (32) verbunden ist und das hohle Stützelement (30) nach unten mit dem unteren Bodenteil (40) auf dem bodenseitigen umlaufenden Rohrgestänge (26) befestigt ist und ansonsten frei von einer direkten festen Verbindung mit dem Kunststoff-Eckfuß (22) ist.

4. Palettencontainer (10) nach Anspruch **3,**
**dadurch gekennzeichnet, dass**
das obere Deckelteil (38) des hohlen Stützelementes (30) an einem äußeren Rand eine einfache Bohrung (42) aufweist und mittels einer Nietverbindung mit der auf dem äußeren Rand der oberen Tragplatte (20) verlaufenden Winkelschiene (32) fest vernietet ist.

5. Palettencontainer (10) nach Anspruch 3 oder 4,
**dadurch gekennzeichnet, dass**
das obere Deckelteil (38) des hohlen Stützelementes (30) mittels einer Schraubverbindung mit der auf dem äußeren Rand der oberen Tragplatte (20) verlaufenden Winkelschiene (32) fest verschraubt ist.

6. Palettencontainer (10) nach Anspruch 1, 2, 3, 4 oder 5,
**dadurch gekennzeichnet, dass**
das untere Bodenteil (40) eine außermittige Bohrung (44) mit Seitenschlitz und Gewindeeinformung aufweist und mittels Senkkopf-Gewindeschraube (46) von unten her fest mit dem bodenseitigen umlaufenden Rohrgestänge (26) verschraubt ist.

## Claims

1. Pallet container (10) for storing and transporting in particular flammable or easily ignitable liquid filling materials, having a thin-walled rigid internal container made from a thermoplastic plastics material, having a tubular lattice frame (12) from horizontal and vertical tubular bars (16, 18) that are welded to one another, said tubular lattice frame (12) as a supporting jacket tightly enclosing the plastics-material internal container, wherein the plastics-material internal container is enclosed by a fire-protection insulation mat (28), and having a base pallet (14) on which the plastics-material container bears and to which the tubular lattice frame (12) is fixedly connected, wherein the base pallet (14) is configured having an upper support plate (20) from steel sheet, having corner feet (22) and central feet (24), and having an encircling base tubular bar structure (26) from steel tubing below the corner and central feet (22, 24),
**characterized in that**
the base pallet (14) is configured in a composite embodiment, wherein the corner feet (22) and the central feet (24) are produced from a thermoplastic plastics material in an injection molding process, and
wherein each plastics-material corner foot (22) is assigned at least one separate heat-resistant support element (30) which is designed in such a manner that said support element (30) transmits high compression forces in the vertical direction, even at a high thermal stress, wherein the support element (30) is composed of a stable elongate steel-sheet strip, and is crimped, folded, and/or rolled to a hollow tubular support member, and on account of alternating bent features is configured in such a manner that said support element (30) has a planar side wall (34) and two mutually opposite side walls (36) that are molded in an inward V-shaped manner, and
at the upper and the lower end has in each case one lid part (38) or base part (40), respectively, that has been created by bent features from a side wall.

2. Pallet Container (10) according to Claim 1,
**characterized in that**
the upper lid part (38) and the lower base part (40) of the support element (30) in each case cover the three side walls (34, 36) and are supported thereon.

3. Pallet Container (10) according to Claim 1 or 2,
**characterized in that**
the upper lid part (38) of the hollow support element (30) within the plastics-material corner foot (22) toward the top is connected to an angular rail (32) that runs on the external periphery of the upper support plate (20), and the hollow support element (30) toward the bottom, by way of the lower base part (40), is fastened to the encircling tubular bar structure (26) on the base, and is otherwise free of any direct fixed connection to the plastics-material corner foot (22).

4. Pallet Container (10) according to Claim 3,
**characterized in that**
the upper lid part (38) of the hollow support element (30) on an external periphery has a plain bore (42) and by means of a riveted connection is fixedly riveted to the angular rail (32) that runs on the external periphery of the upper support plate (20).

5. Pallet Container (10) according to Claim 3 or 4,
**characterized in that**
the upper lid part (38) of the hollow support element (30) by means of a screw connection is fixedly screw-fitted to the angular rail (32) that runs on the external periphery of the upper support plate (20).

6. Pallet Container (10) according to Claim 1, 2, 3, 4 or 5,
**characterized in that**
the lower base part (40) has an eccentric bore (44) having a lateral slot and threaded moldings, and by means of the countersunk threaded bolt (46) is fixedly screw-fitted from below to the encircling tubular bar structure (26) on the base.

## Revendications

1. Conteneur sur palette (10) pour le stockage et pour le transport de produits de remplissage liquides en particulier combustibles ou aisément inflammables avec un récipient intérieur rigide à paroi mince en une matière plastique thermoplastique, avec un cadre en grille de tubes (12) entourant étroitement le récipient intérieur en matière plastique sous la forme d'une enveloppe de soutien en barres tubulaires horizontales et verticales soudées les unes aux autres (16, 18), dans lequel le récipient intérieur en matière plastique est enveloppé d'une nappe isolante de protection contre le feu (28), et avec une palette de base (14), sur laquelle le récipient en matière plastique repose et à laquelle le cadre en grille de tubes (12) est fermement assemblé, dans lequel la palette de base (14) est réalisée avec une plaque de support supérieure (20) en tôle d'acier, avec des pieds d'angle (22) et des pieds intermédiaires (24) et avec une structure de barre tubulaire de base périphérique (26) en dessous des pieds d'angle et des pieds intermédiaires (22, 24), **caractérisé en ce que** la palette de base (14) est réalisée sous forme composite, dans lequel les pieds d'angle (22) et les pieds intermédiaires (24) sont fabriqués en matière plastique thermoplastique par un procédé de moulage par injection, et dans lequel au moins un élément d'appui séparé (30) résistant à la chaleur est associé à chaque pied d'angle en matière plastique (22), et est réalisé de telle manière que, même sous une forte charge thermique, il transmette des forces de pression élevées en direction verticale, dans lequel l'élément d'appui (30) se compose d'une bande de tôle d'acier allongée stable et est façonné, plié et/ou enroulé en un corps d'appui tubulaire creux et est configuré, par des flexions alternées, de telle manière qu'il présente une paroi latérale plane (34) et deux parois latérales opposées (36) façonnées vers l'intérieur en forme de V et à l'extrémité supérieure et inférieure chaque fois une partie de couvercle (38) ou une partie de base (40) réalisée par des pliages à partir d'une paroi latérale.

2. Conteneur sur palette (10) selon la revendication 1, **caractérisé en ce que** la partie de couvercle supérieure (38) et la partie de base inférieure (40) de l'élément d'appui (30) recouvre chaque fois les trois parois latérales (34, 36) et s'appuie contre celles-ci.

3. Conteneur sur palette (10) selon une revendication 1 ou 2, **caractérisé en ce que** la partie de couvercle supérieure (38) de l'élément d'appui creux (30) est assemblée à l'intérieur du pied d'angle en matière plastique (22) vers le haut à un rail en cornière (32) s'étendant sur le bord extérieur de la plaque de support supérieure (20) et l'élément d'appui creux (30) est fixé vers le bas avec la partie de base inférieure (40) sur les barres tubulaires périphériques de base (26) et est pour le reste libre de tout contact matériel direct avec le pied d'angle en matière plastique (22).

4. Conteneur sur palette (10) selon la revendication 3, **caractérisé en ce que** la partie de couvercle supérieure (38) de l'élément d'appui creux (30) présente à un bord extérieur un simple trou (42) et est fermement rivée au rail en cornière (32) s'étendant sur le bord extérieur de la plaque de support supérieure (20) au moyen d'un assemblage rivé.

5. Conteneur sur palette (10) selon une revendication 3 ou 4, **caractérisé en ce que** la partie de couvercle supérieure (38) de l'élément d'appui creux (30) est fermement vissée au rail en cornière (32) s'étendant sur le bord extérieur de la plaque de support supérieure (20) au moyen d'un assemblage vissé.

6. Conteneur sur palette (10) selon une revendication 1, 2, 3, 4 ou 5, **caractérisé en ce que** la partie de base inférieure (40) présente un trou décentré (44) avec une fente latérale et un façonnage fileté et est vissée fermement par le bas à la barre tubulaire périphérique de base (26) au moyen d'une vis filetée à tête noyée (46) .
